# EUROPÄISCHE PATENTSCHRIFT

(11) **EP 3 819 549 B1**
(45) Veröffentlichungstag und Bekanntmachung des Hinweises auf die Patenterteilung: **24.07.2024**
(21) Anmeldenummer: 20205949.9
(22) Anmeldetag: 05.11.2020
(51) Int. Cl.: F24C 15/20

(54) **DUNSTABZUGSVORRICHTUNG FÜR EIN KÜCHENGERÄT**
VAPOUR EXTRACTION DEVICE FOR A KITCHEN APPLIANCE
HOTTE ASPIRANTE POUR UN APPAREIL DE CUISINE

(30) Priorität: 08.11.2019 CH 14192019
(43) Veröffentlichungstag der Anmeldung: 12.05.2021
(73) Patentinhaber: WESCO AG, 5430 Wettingen (CH)
(72) Erfinder: ERNST, Beat, 5430 Wettingen (CH); NOVKOVIC, Milan, 8953 Dietikon (CH); TIEFENAUER, Kurt, 5405 Dättwil (CH)
(74) Vertreter: Schneiders & Behrendt Bochum

(56) Entgegenhaltungen:
- WO-A1-2018/036800
- CN-A- 101 813 332
- CN-A- 102 162 650
- CN-A- 109 091 023
- CN-Y- 2 903 747
- DE-A1- 102008 033 792
- US-A1- 2013 340 742

## Beschreibung

Die Erfindung betrifft eine Dunstabzugsvorrichtung für ein Küchengerät nach dem Oberbegriff des Anspruchs 1.

Solche Dunstabzugsvorrichtungen sind beispielsweise aus DE 10 2008 033792 A1, CN 101 813 332 B, CN 2 903 747 Y, CN 102 162 650 A, US 2013/340742 A1 oder CN 109 091 023 A bekannt. Diese Vorrichtungen haben den Nachteil, dass sie im Küchengerät unterhalb des Kochfelds viel Platz beanspruchen und keinen oder einen nur sehr beschränkten Nutzraum für Schubfächer, Regale und ähnliche Einrichtungen zulassen.

Bei der Vorrichtung gemäß der Druckschrift DE 36 01 460 A1 wird der Dunst vom Kochfeld durch einen Absaugschacht nach unten geführt und diese kann damit anstelle oder zusätzlich zu einer oberhalb diesem üblicherweise installierten Dunstabzugshaube vorgesehen sein. Sie umfasst wenigstens einen entlang einer Seite des Küchengerätes verlaufenden Absaugschacht mit einer langen, schmalen Absaugöffnung und einen daran über flexible Luftleitungen angeschlossenen Gebläse. Es sind beispielsweise zwei Absaugschächte beidseitig des Kochfeldes angeordnet, die via Rohre in ein Gebläse in einem Unterschrank führen. Von einem Druckstutzen des Gebläses besteht eine Verbindung über eine Abluftleitung an die Außenatmosphäre. Diese bekannte Vorrichtung hat den Nachteil, dass sie im Küchengerät unterhalb des Kochfelds viel Platz beansprucht und keinen oder einen nur sehr beschränkten Nutzraum für Schubfächer, Regale und ähnliche Einrichtungen zulässt.

Der Erfindung liegt die Aufgabe zugrunde, eine Dunstabzugsvorrichtung der eingangs genannten Art derart weiterzubilden, dass mit ihr der Aufbau des Küchengeräts unterhalb des Kochfeldes räumlich bzw. funktionell kaum beeinträchtigt ist und auch eine volle nicht beschränkte Absaugleistung gewährleistet werden kann.

Diese Aufgabe ist erfindungsgemäß durch die Merkmale des Anspruchs 1 gelöst.

Den Absaugschacht und das Gehäuse des Absauggebläses mit dem Ringkanal unmittelbar nebeneinander anzuordnen und diese dabei mit je einem schmalen länglichen Querschnitt zu dimensionieren, die der oberen Absaugöffnung angepasst sind, und diese durch eine zentrale quere Durchlassöffnung zu verbinden, ermöglicht eine sehr schmale Bauweise der Dunstabzugsvorrichtung. Dass die entlang einer Randkante des Kochfeldes verlaufende Absaugöffnung schmal und länglich ist, bedeutet, dass die entlang der Randkante des Kochfeldes verlaufende Seite der Abzugsöffnung länger ist, als die sich von der Randkante weg erstreckende Breite der vorzugsweise rechteckförmigen Absaugöffnung. Dass der Dunst vom Kochfeld nach unten abgesaugt wird, bedeutet hingegen, dass beim Kochvorgang auf dem Kochfeld entstehende, vom kochenden Kochgut im auf dem Kochfeld stehenden Kochgeschirr aufsteigende Dünste umgekehrt und unter eine vom Kochfeld gebildete Abstellebene abgesaugt werden. Die obere Absaugöffnung der Dunstabzugsvorrichtung ist vorzugsweise in der vom Kochfeld definierten Abstellebene angeordnet. Der restliche Aufbau der Dunstabzugsvorrichtung ist vorteilhafterweise unterhalb der Abstellebene des Kochfeldes angeordnet.

Sowohl der Absaugschacht als auch das Gehäuse des Absauggebläses sind jeweils mit einem schmalen länglichen Querschnitt dimensioniert. So sind der Querschnitt des Absaugschachts und auch der Querschnitt des Gehäuses des Absauggebläses an die Form der oberen Absaugöffnung angepasst. Das bedeutet, dass der Querschnitt des Absaugschachtes im Wesentlichen dem Querschnitt der oberen Ansaugöffnung entspricht. Auch das Gehäuse des Absauggebläses bietet einen Querschnitt, der auf den Querschnitt der Ansaugöffnung und auf den Querschnitt des Absaugschachts abgestimmt ist. Vorteilhafterweise erstreckt sich das Gehäuse des Absauggebläses unterhalb der länglich geformten Absaugöffnung, sodass die Baubreite des Gehäuses der Länge der Absaugöffnung entspricht. Die Baulänge des Gehäuses ist hingegen vorteilhafterweise der Breite der länglichen Ansaugöffnung angenähert, sodass der Absaugschacht und das Gehäuse im eingebauten Zustand nur geringfügig in den Innenraum des Küchengerätes hineinragen.

Damit wird als wesentlicher Vorteil erreicht, dass eine solche erfindungsgemäße Dunstabzugsvorrichtung in ein Küchenmöbel mit den gängigen Baugrößen einbaubar ist, ohne dass damit der Platz insbesondere unterhalb des Kochfeldes für Schubladen oder ähnliches unbenutzbar ist, so wie dies bei Dunstabzugshauben oberhalb des Kochfeldes möglich ist.

Andererseits kann aber ihre Bauhöhe und Länge entlang der Rückseite oder der Seitenwand des Küchengerätes ohne erhebliche Platzeinschränkungen des Küchengerätes ausreichend groß dimensioniert werden, so dass die erforderliche Saugleistung des Sauggebläses optimal ausgelegt werden kann.

Das Absauggebläse mit seinem Gehäuse ist vorteilhaft durch ein rückwärtsgekrümmtes Radiallaufrad und einem dieses Radiallaufrad rotierenden, zentralen Antriebsmotor zusammengesetzt. Damit kann eine maximale Absaugleistung erzielt werden, die den Anforderungen vollauf gerecht wird.

Der radial das Absauggebläse umgebende Ringkanal ermöglicht eine besonders kompakte und gleichmäßige Luftführung der über das Radiallaufrad geförderten Luft in einen Abzugskanal. Der ringförmig das Radiallaufrad umgebende Ringkanal ermöglicht der über die rückwärtsgekrümmten Leitschaufeln des Radiallaufrad geförderten Luft aus dem Absaugschacht eine gleichmäßige, radiale Bewegung auf dem gesamten Radius um das Radiallaufrad nach außen, bevor die Luft in dem Ringkanal umgelenkt und in den Abzugskanal geleitet wird. Mit dem Ringkanal kann eine besonders flache Ausführung des Radiallaufrads mit hohem Durchmesser gewählt werden, sodass das Gehäuse des Absauggebläses eine geringe Baulänge bei gleichzeitig hoher Baubreite aufweisen kann.

Sehr vorteilhaft ist der mit der oben ausgebildeten Absaugöffnung versehene Absaugschacht und das Gehäuse des Absauggebläses in dem Küchengerät separiert vom Kochfeld eingebaut, damit sowohl das Kochfeld als auch die Dunstabzugsvorrichtung unabhängig voneinander dimensioniert bzw. eingebaut oder ausgewechselt werden können.

Einerseits ist es dadurch möglich, das Küchengerät mit vernachlässigbaren Einschränkungen unabhängig von der Dunstabzugsvorrichtung zu konstruieren. Andererseits ist es auch von Vorteil, dass die erfindungsgemäße Vorrichtung gut zugänglich ist und gegebenenfalls bei einem Defekt ohne weiteres ausgewechselt werden kann.

Erfindungsgemäß ist zwecks eines möglichst kompakten, raumsparenden Aufbaus der Vorrichtung vorteilhaft, wenn der Absaugschacht und das Gehäuse des Absauggebläses mit ihren breiteren Seiten unmittelbar nebeneinander liegen und durch eine Zwischenwand mit der zentralen queren Durchlassöffnung getrennt sind. Die unmittelbare Anordnung des Absaugschachts neben dem Gehäuse des Absauggebläses ermöglicht einen kompakten Aufbau, da der Absaugschacht entlang des Gehäuses des Absauggebläses zur Durchlassöffnung in der Zwischenwand zwischen dem Gehäuse des Absauggebläses und dem Absaugschacht geführt ist. Über die Durchlassöffnung in der Zwischenwand mündet der Absaugschacht direkt in dem Gehäuse des Absauggebläses, da die Durchlassöffnung in der Zwischenwand gleichzeitig die Ansaugöffnung des Gehäuses für das Absauggebläse bildet.

Um den verfügbaren Einbauraum voll zu ausnutzen, sieht die Erfindung auch vor, dass der Abzugskanal auf dem Boden des darauf stehenden Küchengeräts in einer vorzugsweise waagerechten Ebene flach verläuft und dort mit einem ebenfalls vorzugsweise flach ausgebildeten Geruchsfilter versehen ist.

Die erfindungsgemäße Dunstabzugsvorrichtung kann in verschiedenen Anordnungsvarianten eingebaut werden. So ist es in einer ersten Variante vorgesehen, dass sich die Absaugöffnung entlang der rückseitigen Längskante des Kochfeldes erstreckt.

In einer weiteren Variante ist die Anordnung so gewählt, dass die Absaugöffnung entlang mindestens einer der Seitenkanten des Kochfeldes verläuft, wobei der sich daran anschließende Absaugschacht mit dem Absauggebläse in das Küchengerät als seitlich von außen frei zugängliche Seitenwand einbaubar ist.

Bei einem größeren Kochfeld ist es ebenfalls möglich, beide Varianten miteinander so zu kombinieren, dass rückseitig und seitlich solche Abzugsvorrichtungen mit je einer der Absaugöffnung vorgesehen sein könnten und der Dunstabzug gleichzeitig von zwei oder drei Seiten des Kochfeldes erfolgen würde.

Die Erfindung ist nachfolgend anhand von Ausführungsbeispielen unter Bezugnahme auf die Zeichnung näher erläutert. Es zeigen:
- Fig. 1: einen perspektivischen Schnitt durch das Zentrum einer erfindungsgemäßen Dunstabzugsvorrichtung rückseitig in einem Küchengerät;
- Fig. 2: eine perspektivische Ansicht der erfindungsgemäßen Dunstabzugsvorrichtung nach Fig. 1; und
- Fig. 3: eine perspektivische Ansicht der erfindungsgemäßen Dunstabzugsvorrichtung nach Fig. 1 vor dem Einbau derselben in das Küchengerät.

Das in Fig. 1 dargestellte Küchengerät 1 ist mit einem Kochfeld 2 ausgestattet und es ist als ein auf Füßen 1' stehendes Möbel ausgebildet, welches vorderseitig mit mehreren ausziehbaren Schubladenfronten 21, 22 und diesen zugeordneten Handgriffen 21' und im Innenraum 14 mit entsprechenden Schubladen 23, 24 ausgestattet ist. Selbstverständlich kann dieses Küchengerät unterschiedlich ausgebildet sein und als Teil einer Kochinsel oder wandseitig zwischen nebeneinander angeordneten Möbelstücken oder Schränken eingebaut sein. Es kann auch an einer Kochstelle in einer beliebigen Räumlichkeit oder sonst wo eingebaut sein.

In diesem Küchengerät 1 ist eine Dunstabzugsvorrichtung 3 mit einer entlang einer Randkante des Kochfeldes 2 verlaufenden schmalen, länglichen, oberen Absaugöffnung 4 mit einem diese bildenden Absaugschacht 6 und einem ein Gehäuse 10 aufweisendes Absauggebläse 7 vorgesehen. Dieses Gehäuse 10 umfasst einen das Absauggebläse 7 radial umgebenden Ringkanal 10' und einen daran anschließenden Abzugskanal 11.

Erfindungsgemäß sind bei dieser Dunstabzugsvorrichtung 3 der Absaugschacht 6 und das Gehäuse 10 des Absauggebläses 7 mit dem Ringkanal 10' unmittelbar nebeneinander angeordnet und sie sind beide mit je einem schmalen länglichen Querschnitt dimensioniert, die der oberen Absaugöffnung 4 angepasst sind. Sie sind jeweils kastenförmig ausgebildet und durch eine zentrale quere Durchlassöffnung 13 für den Durchfluss der zu reinigenden Kochdünste verbunden.

Dieser Absaugschacht 6 und das Gehäuse 10 liegen mit ihren breiteren gegenüberliegenden Seiten unmittelbar aneinander und sind dabei durch eine die zentrale quere Durchlassöffnung 13 aufweisende Zwischenwand 12 voneinander getrennt. Die Zwischenwand kann auch zweiteilig sowohl beim Absaugschacht 6 als auch beim Gehäuse 10 vorgesehen sein.

Diese schmalen länglichen Querschnitte des Absaugschachtes 6 mit der gebildeten Öffnung 6' und des Gehäuses 10 des Absauggebläses 7 sind jeweils im Wesentlichen rechteckförmig ausgebildet und das Verhältnis der horizontalen Länge zur Breite oben bei der Absaugöffnung 4 beträgt jeweils ein Mehrfaches, zum Beispiel 25:1. Dies kann je nach Bedarf vorzugsweise zwischen 5:1 und 30:1 gewählt werden. Zweckmäßigerweise ist die horizontale Länge des Absaugschachtes 6 oben gleich wie diejenige der Absaugöffnung 4 bemessen, damit die Absaugleistung über die gesamte Länge von letzterer gleichmäßig erfolgt. Diese schmale Seite vom Absaugschacht 6 zusammen mit dem Gehäuse 10 ist vorzugsweise mit einer insgesamten Tiefe zwischen 90 bis 160 mm bemessen.

Beide durch den Absaugschacht 6 und das Gehäuse 10 gebildeten kastenförmigen Abschnitte ragen im eingebauten Zustand nur geringfügig in den Innenraum 14 des Küchengerätes 1. Andererseits verfügen sie aber über eine sehr große Baubreite, die in etwa der Länge der Absaugöffnung 4 entspricht. Dadurch kann die geforderte Absaugleistung trotz der sehr schmalen Bauweise erreicht werden.

Der Absaugschacht 6, welcher von dem der Absaugöffnung 4 angepassten schmalen länglichen Querschnitt ausgeht, ist mit einer sich nach unten verjüngenden Breite 9 ausgebildet, bei dem er diese quere Durchlassöffnung 13 umgibt. Über die sich verjüngende Breite 9 des Absaugschachtes 6 an der Durchlassöffnung 13 kann das Absauggebläse 7 hinter der Durchlassöffnung 13 gleichmäßig mit Luft aus dem Absaugschacht 6 angeströmt werden.

Das Absauggebläse 7 ist im Rahmen der Erfindung mit einem Radiallaufrad mit rückwärtsgekrümmten Leitschaufeln und einem dieses rotierenden Antriebsmotor 8 vorzugsweise ein Elektromotor versehen, wobei dieser Antriebsmotor 8 im Zentrum des Gehäuses 10 angeordnet und damit sehr platzsparend im Absauggebläse 7 integriert ist.

Mit diesem Absauggebläse 7 wird die Förderung des abzusaugenden Dunstes vom Absaugschacht 6 durch die Durchlassöffnung 13 und anschließend radial nach außen in einen Ringkanal 10' des Gehäuses 10 und von diesem in den Abzugskanal 11 bewirkt.

Gemäß Fig. 3 ist der nach unten verlaufende Abzugskanal 11 seitlich am Ende des Gehäuses 10 des Absauggebläses 7 mit einem abgewinkelten Anschlussstück 15 mit Biegeelementen 16, 17 und einem anschließenden Geruchsfilter 5 versehen, die im eingebauten Zustand entlang der Unterseite des Küchengeräts 1 ausgerichtet und dementsprechend als Umluftzirkulation vorgesehen sind. Dieses abgewinkelte Anschlussstück 15 und der Geruchsfilter 5 sind ebenso mit einem schmalen länglichen Querschnitt versehen und verlaufen quer zum Gehäuse 10 in einer waagerechten Ebene. Mit der Anordnung ihrer Schmalseiten in Höhenrichtung, wie in Fig. 1 ersichtlich ist, können sie unter das Küchengerät geführt sein und benötigen damit wenig Platz. Bei den Biegeelementen 16, 17 des abgewinkelten Anschlussstücks 15 handelt es sich vorzugsweise um abgewinkelte Luftschächte. Durch die Ausrichtung des abgewinkelten Anschlussstücks 15 und des Geruchsfilters 5 quer zum Gehäuse 10 des Absauggebläses 7 in der waagerechten Ebene, verlaufen die Schmalseiten dieser Komponenten 5, 15 in Höhenrichtung, sodass ein flacher Aufbau realisiert werden kann. Mit diesem flachen Aufbau kann der Geruchsfilter 5 vorteilhaferweise unter einem Stauraum 15 des Küchengeräts 1 angeordnet werden, sodass sich der Geruchsfilter im Bereich der Füße 1' des Küchengeräts 1 befindet.

Zur Erzielung einer schmalen Anordnung fluchtet die Absaugöffnung 4 eines Kanals 20 annähernd mit der wandförmigen Außenseite des Gehäuses 10 des Absauggebläses 7, wie auch in Fig. 1 ersichtlich ist. Zu diesem Zwecke erstreckt sich der Absaugschacht 6 Z-förmig ausgehend von der Absaugöffnung 4 oberhalb des Gehäuses 10 quer und folglich entsprechend senkrecht nach unten.

Die erfindungsgemäße Dunstabzugsvorrichtung 3 bildet eine unabhängig vom Küchengerät 1 herstellbare Baueinheit, die als solche mit wenigen Handgriffen in das Gerät 1 einbaubar ist, ohne in den Gesamtaufbau desselben einzugreifen. Um die Montage zu erleichtern, sind an beiden Seiten des Absaugschachtes 6 beispielsweise Stützelemente 18, 19 vorgesehen, die am Boden des darauf stehenden Küchengerätes befestigbar sind. Diese Absaugöffnung 4 erstreckt sich parallel hinter der rückseitigen Längskante 2' des Kochfeldes 2. Der daran anschließende Absaugschacht 6 mit dem Absauggebläse 7 ist derart angeordnet, dass derselbe im eingebauten Zustand die Rückseite des Küchengerätes 1 bildet.

Die Erfindung ist mit dem obigen Ausführungsbeispiel ausreichend dargetan. Die erfindungsgemässe Dunstabzugsvorrichtung könnte aber auch seitlich neben dem Kochfeld des Küchengeräts eingebaut sein. Bei Geräten, bei denen eine starke Dunstabzugsleistung erforderlich ist, könnte beidseitig des Küchengerätes und je nach Bedarf auch rückseitig oder seitlich und rückseitig je eine Dunstabzugsvorrichtung eingebaut sein.

Im Prinzip könnte das Kochfeld außen eine andere Form haben als rechteckig, zum Beispiel abgerundet oder ellipsenförmig. Entsprechend wäre die Absaugöffnung vorzugsweise dieser Außenform des Kochfeldes angepasst und der Absaugschacht wäre oben ebenso entsprechend gleich geformt und würde dann in diese vertikal nach unten verlaufende Kastenform wie dargestellt übergehen.

Für einen guten Zugang des Geruchsfilters 5 zwecks Reinigung oder Auswechslung der Filter könnte dieser auch statt unterseitig an der Seitenwand des Küchengerätes vorzugsweise mit seiner länglichen Ausbildung in Höhenrichtung angeordnet sein. Das Anschlussstück 15 müsste dann entsprechend vom Abzugskanal 11 seitlich wegführen. Anstelle eines Geruchsfilters 5 könnte auch vom Anschlussstück als Abluft eine Leitung nach außen geführt sein.

## Patentansprüche

1. Dunstabzugsvorrichtung (3) für ein Küchengerät (1) mit einem Kochfeld (2), wobei die Dunstabzugsvorrichtung (3) mindestens eine entlang einer Randkante des Kochfeldes (2) verlaufende obere Absaugöffnung (4) aufweist, wobei die mindestens eine Absaugöffnung (4) schmal und länglich ausgebildet ist, sodass die entlang der Randkante des Kochfeldes (2) verlaufende Seite der mindestens einen Absaugöffnung (4) länger ist, als die sich von der Randkante weg erstreckende Breite der vorzugsweise rechteckförmigen Absaugöffnung (4), mit einem an diese Absaugöffnung (4) anschließenden Absaugschacht (6) und einem ein Gehäuse (10) aufweisendes Absauggebläse (7), durch welches Dunst vom Kochfeld (2) durch den Absaugschacht (6) nach unten abgesaugt wird, wobei der Absaugschacht (6) und das Gehäuse (10) des Absauggebläses (7) mit ihren breiteren Seiten unmittelbar nebeneinander liegen, sodass der Absaugschacht (6) entlang des Gehäuses (10) des Absauggebläses (7) zu einer zentralen queren Durchlassöffnung (13) in einer Zwischenwand (12) zwischen dem Gehäuse (10) des Absauggebläses (7) und dem Absaugschacht (6) geführt ist, und dabei mit je einem schmalen länglichen Querschnitt dimensioniert sind, die an die Form der oberen Absaugöffnung (4) angepasst sind, sodass der Querschnitt des Absaugschachtes (6) im Wesentlichen dem Querschnitt der oberen Ansaugöffnung (4) entspricht, wobei der Absaugschacht (6) und das Gehäuse (10) des Absauggebläses (7) durch die Durchlassöffnung (13) verbunden sind, **dadurch gekennzeichnet,**
**dass** die Absaugöffnung (4) annähernd mit einer Außenseite des Gehäuses (10) des Absauggebläses (7) fluchtet und sich ein Absaugschacht (6) Z-förmig ausgehend von der Absaugöffnung (4) oberhalb des Gehäuses (10) quer und folglich entsprechend nach unten erstreckt.

2. Dunstabzugsvorrichtung (3) nach Anspruch 1, **dadurch gekennzeichnet, dass** das Absauggebläse (7) einen radial umgebenden Ringkanal (10') umfasst und durch ein Radiallaufrad mit rückwärtsgekrümmten Leitschaufeln mit einem das Radiallaufrad rotierenden, zentral angeordneten Antriebsmotor (8) gebildet ist, wobei das Absauggebläse (7) eine Förderung des abzusaugenden Dunstes vom Absaugschacht (6) durch die Durchlassöffnung (13) und anschließend radial nach außen in den Ringkanal (10') und von diesem in einen Abzugskanal (11) bewirkt.

3. Dunstabzugsvorrichtung (3) nach Anspruch 1 oder 2, **dadurch gekennzeichnet, dass** der mit der oben ausgebildeten Absaugöffnung (4) versehene Absaugschacht (6) und das Gehäuse (10) des Absauggebläses (7) in dem Küchengerät (1) separiert als unabhängige Baueinheit vom Kochfeld (2) einbaubar sind.

4. Dunstabzugsvorrichtung (3) nach einem der Ansprüche 1 bis 3, **dadurch gekennzeichnet, dass** der Absaugschacht (6) und das Gehäuse (10) des Absauggebläses (7) durch eine Zwischenwand (12) mit der zentralen queren Durchlassöffnung (13) getrennt sind.

5. Dunstabzugsvorrichtung (3) nach einem der Ansprüche 1 bis 4, **dadurch gekennzeichnet, dass** der Absaugschacht (6), welcher von dem der Absaugöffnung (4) angepassten schmalen länglichen Querschnitt ausgeht, mit einer sich nach unten verjüngenden Breite (9) ausgebildet ist.

6. Dunstabzugsvorrichtung (3) nach einem der Ansprüche 1 bis 5, **dadurch gekennzeichnet, dass** das Gehäuse (10) des Absauggebläses (7) am Ende einen nach unten verlaufenden Abzugskanal (11) umfasst, wobei der Abzugskanal (11) mit einem abgewinkelten Anschlussstück (15) mit Biegeelementen (16, 17) und einem abschließenden Geruchsfilter (5) versehen ist, die vorzugsweise im eingebauten Zustand entlang der Unterseite des Küchengeräts (1) ausrichtbar sind.

7. Dunstabzugsvorrichtung (3) nach Anspruch 6, **dadurch gekennzeichnet, dass** dieses abgewinkelte Anschlussstück (15) und der Geruchsfilter (5) quer zu diesem Gehäuse (10) verlaufen und ebenso mit einem schmalen, länglichen Querschnitt versehen sind, die quer zum Gehäuse (10) in einer waagerechten Ebene mit ihren Schmalseiten in Höhenrichtung verlaufen.

8. Dunstabzugsvorrichtung (3) nach einem der Ansprüche 1 bis 7, **dadurch gekennzeichnet, dass** sich die mindestens eine Absaugöffnung (4) neben der rückseitigen oder einer seitlichen Längskante (2') des Kochfeldes (2) erstreckt, wobei der sich daran anschließende Absaugschacht (6) mit dem Absauggebläse (7) derart angeordnet ist, dass der Absaugschacht (6) im eingebauten Zustand die Rückseite oder eine Seitenwand des Küchengerätes (1) bildet.

9. Dunstabzugsvorrichtung (3) nach einem der Ansprüche 1 bis 8, **dadurch gekennzeichnet, dass** die schmalen länglichen Querschnitte des Absaugschachtes (6) und des Gehäuses (10) des Absauggebläses (7) jeweils im Wesentlichen recht-eckförmig ausgebildet sind und eine schmale Seite vom Absaugschacht (6) zusammen mit dem Gehäuse (10) mit einer insgesamten Tiefe vorzugsweise zwischen 90 bis 160 mm bemessen ist.

10. Dunstabzugsvorrichtung (3) nach einem der Ansprüche 1 bis 9, **dadurch gekennzeichnet, dass** die schmalen länglichen Querschnitte des Absaugschachtes (6) und des Gehäuses (10) des Absauggebläses (7) jeweils im Wesentlichen recht-eckförmig ausgebildet sind und das Verhältnis der Länge zur Breite oben bei der Absaugöffnung (4) jeweils ein Mehrfaches beträgt, vorzugsweise zwischen 5:1 zu 30:1.

## Claims

1. Vapor extraction device (3) for a kitchen appliance (1) with a hob (2), wherein the vapor extraction device (3) has at least one upper extraction opening (4) extending along an edge lap of the hob (2), wherein the at least one extraction opening (4) is designed narrow and elongated, so that the side of the at least one extraction opening (4) extending along the edge lap of the hob (2) is longer than the width of the preferably rectangular extraction opening (4) extending away from the edge lap, with an extraction shaft (6) adjoining this extraction opening (4) and an extraction fan (7) having a housing (10), by which vapor is extracted downwards from the hob (2) through the extraction shaft (6), wherein the extraction shaft (6) and the housing (10) of the extraction fan (7) lie with their wider sides directly adjacent to one another, so that the extraction shaft (6) is guided along the housing (10) of the extraction fan (7) to a central transverse passage opening (13) in an intermediate wall (12) between the housing (10) of the extraction fan (7) and the extraction shaft (6), and thereby are each dimensioned with a narrow elongate cross-section which is adapted to the shape of the upper extraction opening (4), so that the cross-section of the extraction shaft (6) essentially corresponds to the cross-section of the upper extraction opening (4), wherein the extraction shaft (6) and the housing (10) of the extraction fan (7) are connected by the passage opening (13),
**characterized in that**
**in that** the extraction opening (4) approximately aligns with an outer side of the housing (10) of the extraction fan (7) and an extraction shaft (6) extends in Z-shape starting from the extraction opening (4) above the housing (10) transversely and consequently correspondingly downwards.

2. Vapor extraction device (3) according to claim 1, **characterized in that** the extraction fan (7) comprises a radially surrounding annular duct (10') and is formed by a radial impeller with backward-curved guide vanes with a centrally arranged drive motor (8) rotating the radial impeller, whereby the extraction fan (7) causes a conveyance of the vapor to be extracted from the extraction shaft (6) through the passage opening (13) and subsequent radially outwards into the annular duct (10') and from this into an extraction channel (11).

3. Vapor extraction device (3) according to claim 1 or 2, **characterized in that** the extraction shaft (6) provided with the extraction opening (4) formed at the top and the housing (10) of the extraction fan (7) can be installed separately in the kitchen appliance (1) as an independent structural unit from the hob (2).

4. Vapor extraction device (3) according to any one of claims 1 to 3, **characterized in that** the extraction shaft (6) and the housing (10) of the extraction fan (7) are separated by an intermediate wall (12) with the central transverse passage opening (13).

5. Vapor extraction device (3) according to any one of claims 1 to 4, **characterized in that** the extraction shaft (6), which starts from the narrow elongated cross-section adapted to the extraction opening (4), is designed with a downwardly tapering width (9).

6. Vapor extraction device (3) according to any one of claims 1 to 5, **characterized in that** the housing (10) of the extraction fan (7) comprises a downwardly extending extraction channel (11) at the end, whereby the extraction channel (11) is provided with an angled connecting piece (15) with bending elements (16, 17) and a final odor filter (5), which can preferably be aligned along the underside of the kitchen appliance (1) in the installed state.

7. Vapor extraction device (3) according to claim 6, **characterized in that** this angled connecting piece (15) and the odor filter (5) extend transversely to this housing (10) and are also provided with a narrow, elongated cross-section, which extend transversely to the housing (10) in a horizontal plane with their narrow sides in the height direction.

8. Vapor extraction device (3) according to any one of claims 1 to 7, **characterized in that** the at least one extraction opening (4) extends next to the rear longitudinal edge or a lateral longitudinal edge (2') of the hob (2), whereby the adjacent extraction shaft (6) with the extraction fan (7) is arranged in such a way that the extraction shaft (6) forms the rear side or a side wall of the kitchen appliance (1) when installed.

9. Vapor extraction device (3) according to any one of claims 1 to 8, **characterized in that** the narrow elongate cross-sections of the extraction shaft (6) and of the housing (10) of the extraction fan (7) are each substantially designed rectangular-shaped and a narrow side of the extraction shaft (6) together with the housing (10) is dimensioned with a total depth preferably between 90 and 160 mm.

10. Vapor extraction device (3) according to any one of claims 1 to 9, **characterized in that** the narrow elongated cross-sections of the extraction shaft (6) and of the housing (10) of the extraction fan (7) are each substantially designed rectangular-shaped and the ratio of the length to the width at the top of the extraction opening (4) is a multiple in each case, preferably between 5:1 and 30:1.

## Revendications

1. Hotte aspirante (3) pour un appareil de cuisine (1) avec une plaque de cuisson (2), dans laquelle la hotte aspirante (3) comporte au moins une ouverture d'expiration supérieure (4) s'étendant le long d'un bord de la marge de la plaque de cuisson (2), dans laquelle l'au moins une ouverture d'expiration (4) est étroit et allongé de telle sorte que le côté d'au moins une ouverture d'expiration (4) s'étendant le long du bord de la marge de la plaque de cuisson (2) est plus long, que la largeur de l'ouverture d'expiration (4), de préférence rectangulaire, s'étendant à partir du bord, avec un puits d'aspiration (6) se raccordant à cette ouverture d'expiration (4) et un ventilateur d'extraction (7) présentant un boîtier (10), par laquelle des vapeurs sont aspirées de la plaque de cuisson (2) vers le bas à travers le puits d'aspiration (6), dans laquelle le puits d'aspiration (6) et le boîtier (10) du ventilateur d'extraction (7) étant situés directement l'un à côté de l'autre par leurs côtés les plus larges, de sorte que le puits d'aspiration (6) est guidé le long du boîtier (10) du ventilateur d'extraction (7) vers une ouverture de passage transversale centrale (13) dans une paroi intermédiaire (12) entre le boîtier (10) du ventilateur d'extraction (7) et le puits d'aspiration (6), et ce faisant sont dimensionnées chacune avec une section transversale longitudinale étroite qui est adaptée à la forme de l'ouverture d'expiration supérieure (4), de sorte que la section transversale du puits d'aspiration (6) correspond sensiblement à la section transversale de l'ouverture d'expiration supérieure (4), dans laquelle le puits d'aspiration (6) et le boîtier (10) du ventilateur d'extraction (7) étant reliés par l'ouverture de passage (13),
**caractérisé en ce que**
l'ouverture d'expiration (4) est approximativement alignée avec un côté extérieur du boîtier (10) du ventilateur d'extraction (7) et qu'un puits d'aspiration (6) en forme de Z, partant de l'ouverture d'expiration (4) au-dessus du boîtier (10), s'étend transversalement et, par conséquent, vers le bas.

2. Hotte aspirante (3) selon la revendication 1, **caractérisé en ce que** le ventilateur d'extraction (7) comprend un canal annulaire (10') entourant radialement et est formé par une roue radiale avec des aubes directrices courbées vers l'arrière avec un moteur d'entraînement (8) disposé de manière centrale et faisant tourner la roue radiale, dans laquelle le ventilateur d'extraction (7) fait sortir les vapeurs à aspirer du puits d'aspiration à travers l'ouverture de passage (13) et ensuite radialement vers l'extérieur dans le canal annulaire (10') et de celui-ci dans un canal d'évacuation (11).

3. Hotte aspirante (3) selon la revendication 1 ou 2, **caractérisé en ce que** le puits d'aspiration (6) pourvu de l'ouverture d'expiration (4) formée en haut et le boîtier (10) du ventilateur d'extraction (7) peuvent être montés dans l'appareil de cuisine (1) séparément comme unité de construction indépendante de la plaque de cuisson (2).

4. Hotte aspirante (3) selon l'une des revendications 1 à 3, **caractérisé en ce que** le puits d'aspiration (6) et le boîtier (10) du ventilateur d'extraction (7) sont séparés par une paroi intermédiaire (12) avec l'ouverture de passage transversale centrale (13).

5. Hotte aspirante (3) selon l'une des revendications 1 à 4, **caractérisé en ce que** le puits d'aspiration (6), qui part de la section transversale longitudinale étroite adaptée à l'ouverture d'expiration (4), est réalisé avec une largeur (9) qui se rétrécit vers le bas.

6. Hotte aspirante (3) selon l'une des revendications 1 à 5, **caractérisé en ce que** le boîtier (10) du ventilateur d'extraction (7) comprend à l'extrémité un canal d'extraction (11) s'étendant vers le bas, dans laquelle le canal d'extraction (11) étant pourvu d'une pièce de raccordement coudée (15) avec des éléments de flexion (16, 17) et un filtre anti-odeur (5) final, qui peuvent de préférence être orientés à l'état monté le long de la face inférieure de l'appareil de cuisine (1).

7. Hotte aspirante (3) selon la revendication 6, **caractérisée en ce que** cette pièce de raccordement coudée (15) et le filtre anti-odeur (5) s'étendent transversalement à ce boîtier (10) et sont également pourvus d'une section transversale étroite et allongée qui s'étend transversalement au boîtier (10) dans un plan horizontal avec leurs côtés étroits dans le sens de la hauteur.

8. Hotte aspirante (3) selon l'une des revendications 1 à 7, **caractérisé en ce que** l'au moins une ouverture d'expiration (4) s'étend à côté du bord longitudinal (2') du côté arrière ou d'un bord latéral de la plaque de cuisson (2), le puits d'aspiration (6) qui s'y raccorde étant disposé avec le ventilateur d'extraction (7) de telle sorte que le puits d'aspiration (6) forme, à l'état monté, le côté arrière ou une paroi latérale de l'appareil de cuisine (1).

9. Hotte aspirante (3) selon l'une quelconque des revendications 1 à 8, **caractérisé en ce que** les sections transversales longitudinales étroites du puits d'aspiration (6) et du boîtier (10) du ventilateur d'extraction (7) sont chacune sensiblement rectangulaires et **en ce qu'**un côté étroit du puits d'aspiration (6) est dimensionné conjointement avec le boîtier (10) avec une profondeur totale de préférence comprise entre 90 et 160 mm.

10. Hotte aspirante (3) selon l'une quelconque des revendications 1 à 9, **caractérisé en ce que** les sections transversales longitudinales étroites du puits d'aspiration (6) et du boîtier (10) du ventilateur d'extraction (7) sont chacune sensiblement rectangulaires et le rapport de la longueur à la largeur en haut de l'ouverture d'expiration (4) est respectivement un multiple, de préférence entre 5:1 et 30:1.
